# EUROPÄISCHE PATENTANMELDUNG

(11) **EP 1 882 466 A2**
(43) Veröffentlichungstag der Anmeldung: **30.01.2008**
(21) Anmeldenummer: 07014662.6
(22) Anmeldetag: 26.07.2007
(51) Int. Cl.: A61H 3/02

(54) **Gehhilfe**

(30) Priorität: 26.07.2006 DE 202006011479 U
(71) Anmelder: Schubert, Michael, Dr., 81827 München (DE)
(72) Erfinder: Schubert, Michael, Dr., 81827 München (DE)
(74) Vertreter: HOFFMANN EITLE

(57) **Zusammenfassung**

Die Erfindung betrifft eine Gehhilfe (1), insbesondere für kranke oder ältere Menschen, mit einem Stützrohr (2), an dessen oberem Ende ein Hangriff (4) und eine Unterarmstütze (6) angeordnet sind. Die erfindungsgemäße Gehhilfe (1) ist dadurch gekennzeichnet, dass an dem Stützrohr (2) im Bereich unterhalb des Handgriffs (4) Magnethaltemittel (8, 10) angeordnet sind.

## Beschreibung

### Technisches Gebiet

Die Erfindung betrifft eine Gehhilfe nach dem Oberbegriff von Anspruch 1.

### Stand der Technik

Gehhilfen der eingangs genannten Art sind beispielsweise aus der DE 20 2004 007 449 U1 bekannt, die eine Gehhilfe offenbart, bei welcher an einem vorderen Ende eines Handgriffs Verbindungselemente angeordnet sind, wie beispielsweise Saugelemente, Magneten oder dergleichen. Diese Verbindungselemente ermöglichen, dass zwei zusammengehörige Gehhilfen im Bereich der Handgriffe miteinander verbundnen werden können, um so ein kippsicheres Abstellen der verbundenen Gehhilfen zu erreichen. Die so verbundenen Gehhilfen können dann beispielsweise an eine Wand oder einen sonstigen Gegenstand angelehnt werden.

Allerdings hat sich gezeigt, dass die derart miteinander verbundenen Gehhilfen viel Raum einnehmen und vergleichsweise schwierig voneinander zu trennen sind.

### Darstellung der Erfindung

Der vorliegenden Erfindung liegt daher die Aufgabe zugrunde, eine Gehhilfe der eingangs genannten Art bereitzustellen, die ein kippsicheres Abstellen von Gehhilfen bei geringem Raumbedarf und einfacher Trennbarkeit der Gehhilfen ermöglicht. Diese Aufgabe wird erfindungsgemäß durch eine Gehhilfe nach Anspruch 1 gelöst. Besonders bevorzugte Weiterbildungen der Erfindung sind in den abhängigen Ansprüchen angegeben.

Der Erfindung liegt der Gedanke zugrunde, die Verbindungs- bzw. Magnethaltemittel derart anzuordnen, dass die Stützrohre der zwei miteinander verbundenen Gehhilfen möglichst nah aneinander angeordnet sind.

Zu diesem Zweck ist erfindungsgemäß vorgesehen, dass die Magnethaltemittel an dem Stützrohr im Bereich unterhalb des Handgriffs angeordnet sind. Auf diese Weise wird ermöglicht, dass die Stützrohre zweier Gehhilfen unmittelbar nebeneinander verbunden werden können.

Ferner ermöglicht das Anordnen der Magnethaltemittel unterhalb des Handgriffs, dass sich zum Trennen der miteinander verbundenen Gehhilfen eine große Hebelkraft aufbringen lässt, wenn zum Trennen der verbundenen Gehhilfen wie üblich die Handgriffe gegriffen und auseinander gezogen werden. Schließlich ermöglicht die Anordnung der Magnethaltemittel an dem Stützrohr im Bereich unterhalb des Handgriffs ein Aufstellen zweier verbundener Gehhilfen in einer X-Anordnung, was eine hohe Kippsicherheit ergibt. Nicht zuletzt beeinträchtigt das Anordnen der Magnethaltemittel an dem Stützrohr im Bereich unterhalb des Handgriffs auch weniger das optische Erscheinungsbild der Gehhilfe, was für den Benutzer angesichts der oft belastenden Umstände ebenfalls von hoher Bedeutung sein kann.

Gemäß einer Weiterbildung der Erfindung ist vorgesehen, dass die Magnethaltemittel eine konvexe oder konkave, bevorzugt kugelige Haltefläche aufweisen. Hierdurch ergibt sich eine besonders stabile und leicht "einschnappende" Verbindung der Magnethaltemittel, wobei kugelige Halteflächen auch im verbundenen Zustand ein Verdrehen der Magnethaltemittel ermöglichen, sodass die Stellung miteinander verbundener Gehhilfen flexibel an das jeweilige Umfeld angepasst werden kann.

Im Hinblick auf eine leichte Herstellbarkeit und ein ansprechendes Erscheinungsbild hat es sich ferner als vorteilhaft erwiesen, dass die Magnethaltemittel gemäß einer Weiterbildung der Erfindung in ein Kunststoffteil eingelassen sind, das an dem Stützrohr angeordnet ist. Dabei hat es sich als besonders vorteilhaft erwiesen, dass das Kunststoffteil einstückig mit dem Handgriff und/oder der Unterarmstütze ausgeführt ist, sodass die Anzahl der Teile der Gehhilfe vermindert werden kann, mit entsprechenden Vorteilen im Hinblick auf die Herstellung und das entsprechende Erscheinungsbild der erfindungsgemäßen Gehhilfe.

Gemäß einer alternativen Ausführungsform der Erfindung können die Magnethaltemittel jedoch auch nachträglich an einer Gehhilfe anbringbar sein. Hierdurch wird ermöglicht, dass jede beliebige Gehilfe zu einem gewünschten Zeitpunkt "nachgerüstet" werden kann, so dass weniger Neuanschaffungen erforderlich sind.

Um das Trennen miteinander verbundener Gehhilfen weiter zu erleichtern, ist gemäß einer Weiterbildung der Erfindung vorgesehen, dass sie ferner eine Löseeinrichtung zum Lösen der Magnetmittel von einem anderen Magnetmittel aufweist. Hierbei kann es sich beispielsweise um einen Druckknopf handeln, der einen Stift betätigt, welcher in den Spalt zwischen zwei zusammenwirkenden Magnetmitteln eindringt und diese voneinander trennt.

Gegenstand der Erfindung ist ferner eine Kombination zweier Gehhilfen, wie sie obenstehend beschrieben worden sind, wobei erfindungsgemäß die Magnetmittel Magneten unterschiedlicher Polarität oder einen Magneten und ein ferromagnetisches Element aufweisen. Dabei hat es sich gemäß einer Weiterbildung der Erfindung als vorteilhaft erweisen, dass die jeweiligen Magnethaltemittel zueinander komplementäre Halteflächen aufweisen, da sich hierdurch eine besonders hohe Kippsicherheit der miteinander verbundenen Gehhilfen ergibt.

### Kurze Beschreibung der Zeichnungen

- Fig. 1: zeigt schematisch eine Seitenansicht zweier Gehhilfen gemäß der vorliegenden Erfindung;
- Fig. 2: zeigt schematisch die in Fig. 1 gezeigten Gehhilfen im verbundenen Zustand.

### Ausführliche Beschreibung bevorzugter Ausführungsformen

Bevorzugte Ausführungsformen der vorliegenden Erfindung werden nachfolgend ausführlich unter Bezugnahme auf die begleitenden Zeichnungen beschrieben.

Zwei Gehhilfen 1 gemäß der vorliegenden Erfindung sind in Fig. 1 in einer schematischen Seitenansicht gezeigt. Die Gehhilfen 1 dienen in bekannter Weise insbesondere für kranke oder ältere Menschen oder sonstige Personen, deren Gehfähigkeit eingeschränkt ist. Die Gehhilfen 1 besitzen ein Stützrohr 2, an dessen oberem Ende ein Handgriff 4 und eine Unterarmstütze 6 angeordnet sind. Unterhalb des Handgriffs 4 sind an jeder Gehhilfe 1 Magnethaltemittel 8, 10 angeordnet. Dabei sind die Magnethaltemittel 8, 10 der beiden Gehhilfen 1 in der vorliegenden Ausführungsform komplementär ausgebildet, und zwar derart, dass die Magnethaltemittel 8 der einen Gehhilfe 1 eine konvexe, kugelige Haltefläche 8' und die Magnethaltemittel 10 der anderen Gehhilfe 1 eine konkave, kugelige Haltefläche 10' aufweisen. Dabei besitzen die Magnethaltemittel 8, 10 der beiden Gehhilfen 1 eine unterschiedliche Polarität, sodass sie einander anziehen.

Die Magnethaltemittel 8, 10 sind in der vorliegenden Ausführungsform in ein Kunststoffteil 12 eingelassen, das an dem Stützrohr 2 angeordnet ist und beispielsweise im Spritzgießverfahren hergestellt ist. Obgleich in den Figuren nicht gezeigt, könnte das Kunststoffteil auch einstückig mit dem Handgriff 4 und/oder der Unterarmstütze 6 ausgebildet sein.

Der gemeinsame Einsatz der beiden Gehhilfen 1 ist in Fig. 2 näher gezeigt. Durch die erfindungsgemäßen Magnethaltemittel 8, 10 können die beiden Gehhilfen 1 problemlos zu einer Kombination 20 verbunden werden und dabei beispielsweise eine X-förmige Konfiguration annehmen, die eine hohe Kippstabilität ermöglicht. Gleichzeitig sind die beiden Gehhilfen 1 durch die vorteilhafte Anordnung der Magnetmittel 8, 10 leicht voneinander zu trennen, wobei sich insgesamt ein optisch ansprechendes Erscheinungsbild der erfindungsgemäßen Gehhilfen ergibt.

## Patentansprüche

1. Gehhilfe (1), insbesondere für kranke oder ältere Menschen, mit einem Stützrohr (2), an dessen oberem Ende ein Handgriff (4) und eine Unterarmstütze (6) angeordnet sind,
**dadurch gekennzeichnet, dass**
an dem Stützrohr (2) im Bereich unterhalb des Handgriffs (4) Magnethaltemittel (8, 10) angeordnet sind.

2. Gehhilfe nach Anspruch 1, **dadurch gekennzeichnet, dass** die Magnethaltemittel (8, 10) eine konvexe oder konkave, bevorzugt kugelige Haltefläche (8', 10') aufweisen.

3. Gehhilfe nach Anspruch 1 oder 2, **dadurch gekennzeichnet, dass** die Magnethaltemittel (8, 10) in ein Kunststoffteil (12) eingelassen sind, das an dem Stützrohr (2) angeordnet ist.

4. Gehhilfe nach Anspruch 3, **dadurch gekennzeichnet, dass** das Kunststoffteil einstückig mit dem Handgriff und/oder der Unterarmstütze ausgeführt ist.

5. Gehilfe nach einem der Ansprüche 1 bis 3, **dadurch gekennzeichnet, dass** die Magnethaltemittel nachträglich an einer Gehhilfe anbringbar sind.

6. Gehilfe nach einem der vorhergehenden Ansprüche, **dadurch gekennzeichnet, dass** sie ferner eine Löseeinrichtung zum Lösen der Magnetmittel von einem anderen Magnetmittel aufweist.

7. Kombination (20) zweier Gehilfen (1) nach einem der Ansprüche 1 bis 6, **dadurch gekennzeichnet, dass** die Magnethaltemittel (8, 10) Magneten unterschiedlicher Polarität oder einen Magneten und ein ferromagnetisches Element aufweisen.

8. Kombination nach Anspruch 7, **dadurch gekennzeichnet, dass** die jeweiligen Magnethaltemittel (8, 10) zueinander komplementäre Halteflächen (8', 10') aufweisen.
